# EUROPÄISCHE PATENTSCHRIFT

(11) **EP 1 192 095 B1**
(45) Veröffentlichungstag und Bekanntmachung des Hinweises auf die Patenterteilung: **28.12.2005**
(21) Anmeldenummer: 00974703.1
(22) Anmeldetag: 31.10.2000
(51) Int. Cl.: B65D 88/12, B65D 90/00, B60P 1/56

(54) **WECHSELBEHÄLTER FÜR GETREIDE**
INTERCHANGEABLE CONTAINER FOR CEREALS
CONTENEUR INTERCHANGEABLE POUR CEREALES

(30) Priorität: 17.02.2000 HU 7022000
(43) Veröffentlichungstag der Anmeldung: 03.04.2002
(73) Patentinhaber: Floyd KFT., 1046 Budapest (HU)
(72) Erfinder: Bogdan, András;, H-1046 Budapest (HU)
(74) Vertreter: Kovacs, Gabor
(86) Internationale Anmeldenummer: PCT/HU2000/000114
(87) Internationale Veröffentlichungsnummer: WO 2001/060717

(56) Entgegenhaltungen:
- FR-A- 783 866
- FR-A- 2 613 701
- GB-A- 2 207 418
- US-A- 4 138 163
- US-A- 5 647 514

## Beschreibung

### Technisches Gebiet

Die Erfindung bezieht sich auf Wechselbehälter für den Transport von Getreide im Sinne eines kombinierten Transportmittels mit normgerechten Abmessungen, welches zum Transport von Getreide und sonstigen landwirtschaftlichen Kornprodukten geeignet ist. Der erfindungsgemäße Wechselbehälter kann auf allen Eisenbahn- und Straßenfahrzeugen, die zum Transport von Containern geeignet sind, unbeschränkt transportiert und von diesen aus auf eine beliebige Seite dosiert geleert werden.

### Stand der Technik

Auf dem Gebiet des Eisenbahn- und Straßentransports kann die Anzahl der bisher entwickelten Container für den Getreidetransport als minimal betrachtet werden.

Der am meisten verbreitete Containertyp ist der kippbare Container wie er beispielsweise aus GB 2 207 418 A hervorgeht. Üblicherweise erfolgt dabei die Beladung über eine auf dem Dach befindliche Domöffnung, während die Entleerung nach Anheben mittels einer speziellen Vorrichtung über eine an der einen Stirnwand angeordnete Entleerungstür erfolgt.

Nachteile dieses Containertyps.
- Zum Entleeren ist eine Hebevorrichtung erforderlich.
- Er ist vom Eisenbahnwagen aus nicht entleerbar.
- Ein mehrfaches Bewegen, gegebenenfalls Umladen ist erforderlich.

Darüber hinaus ist ein Wechselbehälter bekannt, der technisch im Hinblick auf das Entleerungssystem gemäß FR 783 866 A ausgeführt ist, wobei in seinem Innern ein Sattel ausgebildet ist und die Entleerung durch Gravitation erfolgt.

Seine Nachteile:
- Er wird gleichzeitig auf beide Seiten entleert.
- Die Regelung der Entleerung ist schwerfällig.
- Seine Handhabung ist nicht sicher, unfallgefährlich.

Es gibt weiterhin auch einen Wechselbehälter, welcher zur Mitte hin durch Gravitation entleert wird.

Seine Nachteile:
- Zum Transport wird ein spezieller Eisenbahnwaggon beansprucht und nur von diesem kann die Entleerung erfolgen.
- Seine Entleerung kann nur an einer speziellen (dafür geeigneten) Annahmestelle erfolgen.
- Mehrinvestitionen werden beansprucht.

FR 2 613 701 A offenbart ein bezüglich dieser Nachteile weiterentwickeltes Entleerungssystem auf der Basis einer Butte mit zentraler Auslauföffnung, die mit einem durch Verdrehung auf zwei Seiten umrichtbaren Trog versehen ist.

Der am wenigsten verbreitete Container ist der mittels Vakuumverfahren entleerbare Container. Dieser ist eigentlich ein normgerechter Container, an dessen einer Stirnwand eine Öffnung ausgebildet ist, über welche die Vorrichtung an dem Container angeschlossen ist.

Seine Nachteile:
- Er beansprucht eine spezielle Entleervorrichtung.
- Er ist nicht vom Eisenbahnwaggon entleerbar.
- Er beansprucht Mehrarbeitskraft.

Aus US 4 138 163 A und US 5 647 514 A sind darüber hinaus auf Butten basierende Container zur pneumatischen Entleerung bekannt, wobei US 5 647 514 A einen Wechselbehälter gemäß dem Oberbegriff des Anspruchs 1 offenbart.

### Das Wesen der Erfindung

Die durch die Erfindung zu lösende Aufgabe besteht darin, die Entleerung von Getreide oder sonstigen Komprodukten, körnigen Stoffen, Granulaten auf dosierbare Weise unmittelbar von dem transportierenden Eisenbahn- oder Straßenfahrzeug auf eine beliebige Seite zu ermöglichen.

Die obige Aufgabe wurde mit der Ausbildung des erfindungsgemäßen Wechselbehälters gelöst, bei dem im Innern des Wechselbehälters zwei Kammern, Fächer oder Butten ausgebildet sind, aus welchen das Getreide über eine waagerecht angeordnete Entleerungsschiebetür auf die gewünschte Seite durch Gravitation entleert werden kann. Darüber hinaus sichert der Entleerungsmechanismus auch eine ständige Dosierbarkeit des ausströmenden Getreides.

Der erfindungsgemäße Wechselbehälter für den Transport von Getreide weist ein Untergestell, zwei Seitenwände, zwei Stirnwände und ein Dach auf, welche gemeinsam eine containerähnliche Einrichtung bilden und darauf sind den Normen entsprechende Eckelemente angeordnet, mit deren Hilfe diese an das Transportfahrzeug angekoppelt werden kann und mit einem Kran gehoben werden kann. Desweiteren ist auf dem Dach eine Dachtür zum Beladen ausgebildet und um die Dachtür herum ist eine Lauffläche angeordnet. Im Sinne der Erfindung sind in dem Innenraum des Wechselbehälters zwei Butten ausgebildet, deren Boden mit einer zur Mitte hin abfallenden konischen Fläche ausgebildet ist und in dem Boden der beiden Butten in der Mitte ist je eine Auslauföffnung ausgebildet, zu welcher eine die Auslauföffnung in Mittelposition abschließende Schiebetür zugeordnet ist, wobei die Schiebetür zur Längsrichtung des Wechselbehälters in Seitenrichtung verschiebbar ausgebildet ist und daran eine Betätigungseinrichtung, die zum Bewegen der Schiebetür relativ zu der Mittelposition in beide Richtungen geeignet ist, angeschlossen ist und an den seitlichen Rändern der Schiebetür schräg nach außen und unten stehende Leitplatten angeschlossen sind, desweiteren unter der Auslauföffnung symmetrisch ausgebildete Leittröge angeordnet sind, wobei die Auslauföffnung der Leittröge auf den entgegengesetzten Seiten des Wechselbehälters angeordnet ist.

Bei einer bevorzugten Ausführungsform des erfindungsgemäßen Wechselbehälters enthält die Betätigungseinrichtung eine an der Schiebetür befestigte und zur Längsrichtung des Wechselbehälters in Querrichtung, im wesentlichen in waagerechter Lage daran befestigte Zahnstange, wobei die Zahnstange über ein Zahnrad und Getriebe mit einer Antriebswelle verbunden ist. Im Falle einer solchen Ausführungsform ist es vorteilhaft, wenn sich die Antriebswelle zur Längsrichtung des Wechselbehälters in Querrichtung und in waagerechter Lage befindet und an ihren beiden Enden je ein, an den Seiten des Wechselbehälters angeordnetes Handrad angeordnet ist, welches von der Seite des auf das Fahrzeug aufgesetzten Wechselbehälters zugänglich und betätigbar ist.

Es ist weiterhin vorteilhaft, wenn dem Handrad ein in Mittelposition der Schiebetür schließbarer Riegel zugeordnet ist, der das Handrad in dieser Mittelposition festlegt. In diesem Fall ist die Auslauföffnung geschlossen und das bietet auch die Möglichkeit, zu prüfen, ob sich die Ladung im nicht aufgebrochenen Zustand befindet, wenn der Riegel mit einem Siegel versehen ist.

Der erfindungsgemäße Wechselbehälter ist vorzugsweise mit einer derartigen Belastbarkeit und derartigen Abmessungen ausgebildet, daß er den die symmetrischen Wechselbehälter betreffenden technischen Bedingungen der Entscheidung Nr. UIC 592-4 entspricht. Desweiteren entspricht er vollkommen anderen normgerechten Prüfanforderungen und Vorschriften, z. B. denen, die von der technischen Kommission CEN/TC 119 mit dem Titel "Wechselbehälter" ausgearbeitet wurden, deren Sekretariat von der Normungskommission für Fahrzeuge (FAKRA) des Deutschen Normungsinstituts (DIN) geleitet wird.

### Kurzbeschreibung der Zeichnungen

Die Erfindung und ihre weiteren Merkmale sowie vorteilhafte Eigenschaften werden nachstehend anhand eines Ausführungsbeispiels unter Bezugnahme auf die beigelegten Zeichnungen ausführlicher erläutert. In der Zeichnung zeigen:
- Fig. 1: die Seitenansicht eines erfindungsgemäßen Wechselbehälters,
- Fig. 2: eine teilweise ausgeschnittene Draufsicht des Wechselbehälters nach Fig. 1,
- Fig. 3: einen Schnitt durch den Wechselbehälter nach Fig. 1 entlang der Linie III-III, und
- Fig. 4: ein kinematisches Schema des Entleerungsmechanismus des Wechselbehälters nach Fig. 1.

### Beschreibung der bevorzugten Ausführung der Erfindung

Der in den beigelegten Zeichnungen gezeigte Wechselbehälter weist ein Untergestell 1, zwei Seitenwände 2, zwei Stirnwände 3 und ein Dach 5 auf, welche gemeinsam eine containerähnliche Einrichtung bilden und dementsprechend mit standardgemäßen Eckelementen 4 versehen ist, mittels derer diese an ein Transportfahrzeug angeschlossen werden kann und die das Heben mit Hilfe eines Krans ermöglichen. An dem Dach 5 sind zwei Dachtüren, die das Beladen ermöglichen, ausgebildet, um welche herum Laufflächen 7 zur Unterstützung der Arbeiten während des Beladens angeordnet sind. In dem Innenraum des Wechselbehälters sind zwei Butten 14 ausgebildet, deren Boden mit einer konischen Fläche ausgebildet ist, welche Flächen zur Mitte hin abfallen. An dem Boden der beiden Butten 14 in der Mitte ist jeweils eine Auslauföffnung 8 ausgebildet, welcher eine Schiebetür 9 zugeordnet ist. Die Schiebetür 9 ist in Richtung des in Fig. 3 angedeuteten Pfeils verschiebbar. An den seitlichen Rändern der Schiebetür 9 sind nach unten stehende Leitplatten 13 ausgebildet. Unter der Auslauföffnung 8 befinden sich symmetrisch angeordnete Leittröge 12, Rutschen, deren Auslauföffnung sich an den Seiten des Wechselbehälters befindet.

Der erfindungsgemäße Wechselbehälter wird beim Beladen über die an dem Dach 5 ausgebildeten Dachtüren 6 gefüllt, während die Schiebetür 9 in Mittelposition die Auslauföffnung 8 der Butte 14 des Wechselbehälters abschließt.

Beim Entladen wird die unter der Auslauföffnung 8 befindliche Schiebetür 9 aus der Mittelposition in Seitenrichtung (in eine der Richtungen, welche durch den in Fig. 3 angedeuteten, in zwei Richtungen weisenden Pfeil gezeigt sind) bewegt.

Aus der Butte 14 gelangt das Getreide nach dem Öffnen der Schiebetür 9 des mit den Leitplatten 13 versehenen waagerecht angeordneten Entleerungsmechanismus durch Gravitation zu den Leittrögen 12 und von dort ins Freie, auf die bei dem Entladen beliebig ausgewählte Seite.

Der Schiebetür 9 ist eine Betätigungseinrichtung 22 zugeordnet. Die Betätigungseinrichtung 22 kann auf verschiedene Weise ausgeführt sein. In Fig. 4 ist eine manuell betätigbare Variante dargestellt. Im Falle dieser Variante sind an dem Boden der Schiebetür 9 Zahnstangen 18 angeordnet, welche im Verhältnis zu dem Wechselbehälter in Querrichtung stehen. Die Zahnstangen stehen mit Zahnrädern 17, welche auf einer Betätigungswelle 21 angeordnet sind, in Eingriff. Die Betätigungswelle 21 steht im Verhältnis zum Wechselbehälter im wesentlichen in Längsrichtung und ist über eine Kardanwelle 16 an dem Ausgang eines Getriebes 15 angeschlossen. An dem Eingang des Getriebes 15 ist über eine Antriebswelle 20 eine in dem vorliegenden Fall als Handrad 10 ausgeführte Antriebseinrichtung angeschlossen. In Fig. 4 ist die Antriebswelle 20 der besseren Verständlichkeit halber in einer zur wirklichen Position um 90° verdrehten Lage dargestellt, in Wirklichkeit ist die Antriebswelle 20 zur Richtung der Zahnstangen 18 im wesentlichen parallel gerichtet. Dem Handrad 10 ist ein Riegel 11 zugeordnet, welcher zum Beispiel mit Hilfe irgendeiner Verschlußeinrichtung verriegelt werden kann. Anstelle des Handrads 10 oder zusätzlich zu diesem kann auch eine pneumatische oder elektrische Antriebseinrichtung verwendet werden, wobei das Übersetzungsverhältnis des Getriebes 15 auf entsprechende Weise auszuwählen ist. Das Getriebe 15 kann z.B. als Kegelzahnrad-, oder Schneckenradgetriebe ausgeführt sein.

Der Entleerungsmechanismus des Wechselbehälters für den Transport von Getreide ermöglicht eine leicht bedienbare dosierbare Entleerung durch Änderung des Querschnitts der Auslauföffnung 8 durch Bewegen der Schiebetür 9 in waagerechter Richtung über die Handradwelle 20, das Getriebe 15, die Kardanwelle 16 und die Zahnrad 17 - Zahnstange 18 - Übertragung. Die Handradwelle 20 und die Schiebetürwelle 21 sind der besseren Bedienbarkeit halber auf Lagern 19 angeordnet.

Das den Entleerungsmechanismus des Wechselbehälters für den Transport von Getreide betätigende Handrad 10 ist nur in dem Fall drehbar, wenn der Riegel 11 - der eine neutrale Position in Mittelstellung hat - im voraus entsichert worden ist. Während des Schließens der Schiebetür verriegelt der Riegel bei Erreichen der neutralen Mittelstellung automatisch das Handrad.

Der wichtigste Vorteil des erfindungsgemäßen Wechselbehälters besteht darin, daß er von dem transportierten Getreide oder sonstigen landwirtschaftlichen Kornprodukten auf dosierbare Weise auf eine beliebige Seite unmittelbar von dem Eisenbahnwaggon oder dem Straßenfahrzeug entleert werden kann.

Ein weiterer Vorteil des Wechselbehälters besteht darin, daß er dazu geeignet ist, das Getreide in einem einheitlichen System von dem Ort des Mähen-Dreschens bis zu dem Anwendungsort zu transportieren. Er ist auf gleiche Weise wie die Container stapelbar und deshalb ist seine Aufbewahrung wirtschaftlich. Mit seiner Hilfe kann eine äußerst kurze, maximal 8-10 Minuten beanspruchende Entleerungszeit erreicht werden, d.h. die Entladungstechnologie wird in einem außerordentlichen Maß verkürzt.

Dem einfachen Aufbau der Lösung zufolge sind ihre Instandhaltungs- und Unterhaltungskosten sehr gering.

Anhand obiger ist der erfindungsgemäße Wechselbehälter frei, unbehindert, ohne jegliche Einschränkung in allen europäischen Eisenbahn- und Landesnetzen verwendbar.

## Patentansprüche

1. Wechselbehälter für den Transport von Getreide, welcher ein Untergestell (1), zwei Seitenwände (2), zwei Stirnwände (3) und ein Dach (5) aufweist, welche gemeinsam eine containerähnliche Einrichtung bilden und darauf normgerechte Eckelemente (4) angeordnet sind, mit deren Hilfe die Einrichtung an einem Transportfahrzeug angeschlossen werden und mittels eines Krans gehoben werden kann, wobei auf dem Dach (5) eine das Beladen ermöglichende Dachtür (6) ausgebildet ist und um die Dachtür (6) herum eine Lauffläche (7) angeordnet ist, weiterhin in seinem Innenraum zwei Butten (14) ausgebildet sind, deren Boden mit einer zur Mitte hin abfallenden konischen Fläche ausgeführt ist und in dem Boden der beiden Butten (14) in der Mitte jeweils eine Auslauföffnung (8) ausgebildet ist, **dadurch gekennzeichnet, daß** jeder Auslauföffnung eine diese in Mittelposition abschließende Schiebetür (9) zugeordnet ist, wobei die Schiebetür (9) im Verhältnis zur Längsrichtung des Wechselbehälters in Seitenrichtung verschiebbar ausgebildet ist und an ihr eine Betätigungseinrichtung (22) angeschlossen ist, die dazu geeignet ist, die Schiebetür (9) im Verhältnis zur Mittelposition in beide Richtungen zu bewegen; und daß weiterhin sich an den seitlichen Rändern der Schiebetür (9) schräg nach außen und nach unten stehende Leitplatten (13) anschließen, und desweiteren unter der Auslauföffnung (8) symmetrisch ausgebildete Leittröge (12) angeordnet sind; wobei die Auslauföffnungen der Leittröge (12) auf entgegengesetzten Seiten des Wechselbehälters angeordnet sind.

2. Wechselbehälter für den Transport von Getreide nach Anspruch 1, **dadurch gekennzeichnet, daß** die Betätigungseinrichtung (22) eine an der Schiebetür (9) befestigte und im Verhältnis zur Längsrichtung des Wechselbehälters in Querrichtung im wesentlichen in waagerechter Lage daran befestigte Zahnstange (18) enthält, wobei die Zahnstange (18) über ein Zahnrad (17) und ein Getriebe (15) mit einer Antriebswelle (20) in Eingriff steht.

3. Wechselbehälter für den Transport von Getreide nach Anspruch 2, **dadurch gekennzeichnet, daß** die Antriebswelle (20) im Verhältnis zur Längsrichtung des Wechselbehälters in Querrichtung und in waagerechter Lage steht und an ihren beiden Enden jeweils ein an den Seiten des Wechselbehälters angeordnetes Handrad (10) angebracht ist.

4. Wechselbehälter für den Transport von Getreide nach Anspruch 3, **dadurch gekennzeichnet, daß** dem Handrad (10) ein in Mittelposition der Schiebetür (9) abschließbarer Riegel (11) zugeordnet ist, welcher das Handrad (10) in dieser Mittelposition sichert.

## Claims

1. A swap body for the transport of grain, which has a support frame (1), two side walls (2), two end walls (3) and a top (5), which together constitute a container-like device and standard corner elements (4) are disposed on it, with the aid of which the device can be connected to a transport vehicle and lifted by means of a crane, whereby formed on the top (5) there is a top door (6) which enables loading and disposed around the top door (6) there is a bearing surface (7) and also formed in its interior are two tanks (14), the bases of which are constructed with a conical surface sloping towards the centre and formed in the middle of the base of the two tanks (14) there is a respective discharge opening (8), **characterised in that** associated with each discharge opening there is a sliding door (9) which closes it in the central position, the sliding door (9) being constructed to be slidable in the lateral direction with respect to the longitudinal direction of the swap body and connected to it there is an actuating device (22), which is adapted to move the sliding door (9) in both directions with respect to the central position and that further adjoining the lateral edges of the sliding door (9) are guide plates (13) extending obliquely outwardly and downwardly and also arranged beneath the discharge opening (8) are symmetrically formed guide chutes (12), the discharge openings of the guide chutes (12) being arranged on opposite sides of the swap body.

2. A swap body for the transport of grain as claimed in Claim 1, **characterised in that** the actuating device (22) includes a toothed rack (18), which is connected to the sliding door (9) and, with respect to the longitudinal direction of the swap body, is connected thereto in the transverse direction in a substantially horizontal position, whereby the toothed rack (18) is in engagement with a driveshaft (20) via a pinion wheel (17) and gearing (15).

3. A swap body for the transport of grain as claimed in Claim 2, **characterised in that** the driveshaft (20) extends in the transverse direction with respect to the longitudinal direction of the swap body and in a horizontal position and attached to its two ends is a respective hand wheel (10) arranged on the sides of the swap body.

4. A swap body for the transport of grain as claimed in Claim 3, **characterised in that** associated with the hand wheel (10) is a lock (11), which may be closed in the central position of the sliding door (9) and which secures the hand wheel (10) in this central position.

## Revendications

1. Conteneur interchangeable pour le transport de céréales, lequel présente un bâti inférieur (1), deux parois latérales (2), deux parois frontales (3) et un toit (5) qui forment en commun un dispositif similaire à un conteneur et sur lesquels sont disposés des éléments en coin (4) conformes aux normes, à l'aide desquels le dispositif peut être raccordé à un véhicule de transport et peut être soulevé au moyen d'une grue, une porte (6) de toit permettant le chargement étant formée sur le toit (5) et une surface en passerelle (7) étant disposée autour de la porte (6) de toit, deux cuves (14) étant en outre formées à l'intérieur du conteneur, dont le fond est exécuté avec une surface conique descendant vers le milieu et une ouverture d'évacuation (8) étant respectivement formée dans le fond des deux cuves (14) au milieu, **caractérisé en ce qu'**une porte coulissante (9) fermant les ouvertures d'évacuation en position centrale est attribuée à chacune des ouvertures d'évacuation, la porte coulissante (9) étant exécutée de manière déplaçable en sens latéral par rapport au sens longitudinal du conteneur interchangeable et un dispositif d'actionnement (22) y étant raccordé, qui est approprié au déplacement de la porte coulissante (9) dans les deux sens par rapport à la position centrale, et **en ce qu'**en outre des plaques de guidage (13) viennent se raccorder aux bords latéraux de la porte coulissante (9) de manière inclinée vers l'extérieur et en allant vers le bas, et **en ce qu'**en outre des bacs de guidage (12) formés de manière symétrique sont disposés en dessous de l'ouverture d'évacuation (8), les ouvertures d'évacuation des bacs de guidage (12) étant disposées sur des côtés opposés du conteneur interchangeable.

2. Conteneur interchangeable pour le transport de céréales selon la revendication 1, **caractérisé en ce que** le dispositif d'actionnement (22) comprend une crémaillère (18) fixée sur la porte coulissante (9) et fixée dessus en sens transversal, en position essentiellement horizontale par rapport au sens longitudinal du conteneur interchangeable, la crémaillère (18) étant en prise avec un arbre d'entraînement (20) par l'intermédiaire d'une roue dentée (17) et d'un engrenage (15).

3. Conteneur interchangeable pour le transport de céréales selon la revendication 2, **caractérisé en ce que** l'arbre d'entraînement (20) se tient en sens transversal et en position horizontale par rapport au sens longitudinal du conteneur interchangeable, et **en ce que** sur ses deux extrémités est respectivement installée une manette (10) disposée sur les côtés du conteneur interchangeable.

4. Conteneur interchangeable pour le transport de céréales selon la revendication 3, **caractérisé en ce qu'**un verrou (11) pouvant être fermé en position centrale de la porte coulissante (9) est attribué à la manette (10), ce verrou bloquant la manette (10) dans cette position centrale.
